# FASCICULE DE BREVET EUROPEEN

(11) **EP 0 558 432 B1**
(45) Date de publication et mention de la délivrance du brevet: **15.01.1997**
(21) Numéro de dépôt: 93440024.3
(22) Date de dépôt: 25.02.1993
(51) Int. Cl.: E05G 1/024

(54) **Paroi blindée composite**
Zusammengesetzte Panzerwand
Armoured composite wall

(30) Priorité: 26.02.1992 FR 9202429
(43) Date de publication de la demande: 01.09.1993
(73) Titulaire: HAFFNER TECHNOLOGIES, S.A., F-57200 Sarreguemines (FR)
(72) Inventeur: Fraysse, Jack, F-57190 Neufgrance (FR)
(74) Mandataire: Nuss, Pierre

(56) Documents cités:
- DE-A- 3 808 417
- DE-C- 550 740
- US-A- 3 645 216

## Description

La présente invention concerne le domaine des dispositifs de sécurité, notamment la réalisation des conteneurs anti-effraction du type caisson ou chambre, et a pour objet une paroi blindée composite.

On connaît déjà différents types de parois blindées destinées à des coffres-forts ou des chambres fortes, comportant des inserts ou des couches de différentes natures en vue d'améliorer les caractéristiques de résistance desdites parois à l'effraction par des outils de coupe et/ou de perforation à action thermique ou mécanique.

Ainsi, le document DE-A-3 808 417 décrit une paroi blindée composite comprenant notamment une plaque extérieure présentant une résistance élevée au chalumeau oxyacétylénique classique et également une résistance élevée aux outils de coupe et de perçage.

Ces parois blindées connues sont généralement réalisées entièrement par moulage, les inserts étant enrobés dans la masse du métal, généralement de l'acier, réfractaire ou non, constituant le composant de base de ladite paroi.

Néanmoins, la réalisation de telles parois entraîne des moulages complexes de très grandes dimensions ne pouvant être effectués que par des fondeurs spécialisés disposant des installations adaptées.

En outre, il n'est pas possible de modifier la structure de la paroi après moulage en vue de l'adapter éventuellement à des conditions de mise en oeuvre spécifiques, différentes de celles prévues initialement lors de sa conception.

De plus, la mise en place des inserts dans le moule avant le coulage du métal de base et leur enrobage par le métal lors de la coulée génère des tensions internes dans la paroi résultant en des fissurations et des zones de fragilisation de ladite paroi, d'où résulte notamment une quantité importante de rebuts à la fabrication.

Par ailleurs, les parois de ce type réalisées en acier réfractaire, en tant que principal constituant, sont difficiles à usiner après leur moulage et ne peuvent être rectifiées, en vue de l'ajustement de leur dimension ou du parallélisme des faces internes et externes, qu'avec des machines et des outils spéciaux, très onéreux. De même, dans le cas d'applications particulières, nécessitant des épaisseurs de paroi variables, il faut obligatoirement procéder à des modifications et des changements importants au niveau de l'outil de production.

Il est également connu d'appliquer des couches de matériaux présentant des propriétés de résitance spécifiques sur les faces opposées de deux plaques métalliques, puis d'assembler lesdites plaques sous des pressions et des températures très élevées. Ainsi, la réalisation de telles parois nécessite également la mise en oeuvre d'installations spéciales, très onéreuses, et la répartition uniforme du matériau aux propriétés de résistance spécifiques ne permet pas de protéger de manière renforcée les zones d'une telle paroi plus particulièrement exposées aux tentatives d'effraction, telles que par exemple les zones proximales d'orifices traversants.

Par ailleurs, les parois des types mentionnés ci-dessus ne répondent plus aux spécifications d'homologation actuellement en vigueur, à moins d'augmenter de manière considérable leur épaisseur, ce en raison du perfectionnement et de l'amélioration constante des performances des techniques et des procédés d'effraction. Enfin, aucune des parois connues des types précités ne propose de protection spécifique au niveau des ouvertures pouvant exister éventuellement dans lesdites parois.

La présente invention a pour but de pallier tous les inconvénients précités.

A cet effet, elle a pour objet une paroi blindée composite, éventuellement pourvue d'un ou de plusieurs orifices traversants et principalement constituée, d'une part, par une plaque extérieure présentant une résistance élevée au chalumeau oxyacétylénique classique et également une résistance élevée aux outils de coupe et de perçage, paroi caractérisée en ce qu'elle est constituée, d'autre part, par une plaque intermédiaire combustible, avec dégagement de fumée et génération de flammes importants, ou résistant au chalumeau à poudre d'apport et, enfin, par une plaque intérieure en un matériau aisément usinable présentant une résistance élevée au chalumeau classique et comportant des inserts rapportés présentant une résistance élevée aux outils de coupe et de perçage, lesdites plaques étant assemblées entre elles au moyen d'éléments de liaison disposés, le cas échéant, au niveau de leurs bords latéraux.

L'invention sera mieux comprise grâce à la description ci-après, qui se rapporte à des modes de réalisation préférés, donnés à titre d'exemples non limitatifs et expliqués avec référence aux dessins schématiques annexés, dans lesquels :
la figure 1 est une vue en élévation frontale de la paroi conforme à l'invention ;
la figure 2 est une vue partielle en coupe à une échelle différente de la paroi représentée à la figure 1, selon un premier mode de réalisation de l'invention ;
la figure 3 est une vue partielle en coupe à une échelle différente de la paroi représentée à la figure 1, selon un second mode de réalisation de l'invention, et,
la figure 4 est une vue partielle en coupe d'une paroi selon une autre variante de réalisation de l'invention.

Conformément à l'invention, et comme le montrent les figures 1 à 3 des dessins annexés, la paroi 1 est principalement constituée, d'une part, par une plaque extérieure 2 présentant une résistance élevée au chalumeau oxyacétylénique classique et également une résistance élevée aux outils de coupe et de perçage, d'autre part, par une plaque intermédiaire 3 combustible, avec dégagement de fumée et génération de flammes importants, ou résistant au chalumeau à poudre d'apport et, enfin, par une plaque intérieure 4 en un matériau aisément usinable présentant une résistance élevée au chalumeau classique et comportant des inserts 5 rapportés présentant une résistance élevée aux outils de coupe et de perçage, lesdites plaques 2, 3 et 4 étant assemblées entre elles au moyen d'éléments de liaison 6 disposés, le cas échéant, au niveau de leurs bords latéraux.

Du fait des différentes natures des matériaux constitutifs des plaques 2, 3 et 4, de leurs propriétés de résistance spécifiques aux outils de coupe et de perçage thermiques ou mécaniques et de la combinaison ordonnée particulière desdites plaques 2, 3 et 4 entre elles en une structure laminée composite, la paroi 1 résultante ne peut être percée au moyen d'un unique type d'outils de coupe ou de perforation et contrarie, par conséquent, fortement toute tentative de perçage.

En outre, l'assemblage des plaques 2, 3 et 4 au moyen d'éléments de liaison 6 permet de réaliser aisément des parois 1 d'épaisseurs et de constitutions variées, répondant à des propriétés particulières recherchées ou destinées à des applications données, sans nécessiter d'installation spécialisée et sans entraîner de modifications importantes au niveau de l'outil de production.

Selon un premier mode de réalisation de l'invention, représenté à la figure 2 des dessins annexés, la plaque extérieure 2 est réalisée en acier réfractaire soudable, présentant une très grande résistance ponctuelle à l'action d'un chalumeau classique.

Conformément à un second mode de réalisation de l'invention, représenté à la figure 3 des dessins annexés, la plaque extérieure 2 est composée d'une âme 7, venue de moulage, consistant en des grains de corindon ou de zircon intégrés dans une masse de cuivre et comportant, d'une part, sur sa face externe, une couche de cuivre 8 surmoulée et, d'autre part, sur sa face interne, un renfoncement pour le logement de la plaque intermédiaire 3.

La couche de cuivre 8 est avantageusement surmoulée sur l'âme 7 avant le refroidissement de cette dernière.

La plaque extérieure 1 ainsi obtenue présente simultanément une très bonne résistance à une attaque au chalumeau classique du fait de l'excellente conductibilité thermique du cuivre, qui entraîne une diffusion rapide et constante de la chaleur appliquée sur toute la plaque 1, et une très bonne résistance à une attaque mécanique dûe à la nature du matériau constituant l'âme 7.

Selon une caractéristique de l'invention, et en vue d'interdire une effraction au moyen d'un chalumeau à poudre d'apport, la plaque intermédiaire 3 est avantageusement réalisée en graphite. Ce matériau contrarie l'action du chalumeau à poudre d'apport par la rétention du métal précédemment fondu formant écran et par l'amorce, sous l'effet de la chaleur, d'une combustion lente consommant des quantités d'oxygène importantes, du fait d'une sublimation dudit graphite.

Conformément à une variante de réalisation de l'invention, la plaque intermédiaire 3 peut consister en un produit bitumeux, dont la combustion, lors d'une attaque au chalumeau à poudre d'apport, dégage, d'une part, une chaleur importante, gênante pour l'utilisateur dudit chalumeau et génère, d'autre part, des flammes vives et une fumée opaque et irritante.

La plaque intérieure 4 est avantageusement une plaque en cuivre, constituant une ultime barrière efficace contre l'effraction, notamment l'effraction au moyen d'un chalumeau. En outre, la prévision d'au moins une plaque de matériau aisément usinable, sur l'une au moins des deux faces latérales de la paroi 1, permet de rectifier cette dernière en vue de l'ajustement de son épaisseur ou du parallélisme de ses deux faces latérales, sans nécessiter d'installation ou d'outils spéciaux.

Selon une autre caractéristique de l'invention, les inserts 5 se présentent préférentiellement sous la forme de plaquettes métalliques recouvertes de poudre de diamant ou de plaquettes de zircon et sont enchâssés dans des rainures 9, ménagées dans la plaque intérieure 4, sur sa face tournée vers l'extérieur.

Comme le montre la figure 1 des dessins annexés, représentant plus particulièrement une paroi 1 pouvant être utilisée en tant que paroi frontale d'un guichet automatique de banque, les inserts 5 sont essentiellement disposés au niveau des portions de paroi 1 reliant au moins deux orifices traversants 10 entre eux, au niveau des portions de paroi 1 attenantes aux orifices traversants 10, notamment au niveau des zones adjacentes aux angles desdits orifices traversants 10 de section parallélépipédique ou encore au niveau des portions de paroi 1 pouvant constituer, après découpage, en association avec un ou plusieurs orifices traversants des ouvertures de forme parallélépipédique de plus grandes dimensions 11 (en traits interrompus mixtes).

La disposition des inserts 5, telle que décrite ci-dessus, permet de renforcer, de manière efficace et localisée, les portions de paroi 1 constituant les points d'attaque privilégiés en cas de tentative d'effraction, la mise en place desdits inserts 5 pouvant être effectuée juste avant assemblage des différentes plaques 2, 3 et 4, en fonction des conditions particulières de mise en oeuvre de la paroi 1 concernée ou des exigences de sécurité requises.

Conformément à une caractéristique supplémentaire de l'invention, représentée aux figures 2 et 3 des dessins annexés, les éléments de liaison 6 peuvent se présenter sous la forme d'agrafes en forme de U, dont un bras 12, prolongé par une âme 13 correspondante, est solidarisé avec la plaque extérieure 2 lors de la fabrication de cette dernière ou lors de l'assemblage de la paroi 1 blindée, et dont l'autre bras 14 est rapporté sur l'extrémité libre de l'âme 13 après mise en place de la plaque intermédiaire 3 et de la plaque intérieure 4.

Les bras 12 des agrafes 6 peuvent soit être soudés sur la plaque extérieure 2, simultanément avec des pièces d'écartement 15 de manière à constituer des renfoncements pour le logement des plaques intermédiaires 3, soit être intégrés dans la masse de la plaque extérieure 2 lors du moulage de cette dernière.

Selon une autre variante de réalisation représentée à la figure 4 des dessins annexés, la plaque extérieure 2 est munie d'une pluralité de plots 16 au niveau de sa face interne, traversant la plaque intermédiaire 3 et la plaque intérieure 4 et prenant appui sur la face arrière 17 de ladite plaque intérieure 4.

Les plots 16 sont avantageusement formés d'un seul tenant avec la plaque extérieure 2 et répartis uniformément sur la face interne de cette dernière.

Lesdits plots 16 peuvent prendre appui sur la face arrière 17 de la plaque intérieure 4 par tout moyen approprié (rondelle, décrochement, extrémités filetées pourvues d'écran de serrage, etc), néanmoins, selon un mode de réalisation préférentiel, les extrémités libres des plots 16 sont solidarisées avec une plaque d'ancrage 18 par soudage au niveau d'orifices 19 adaptés, ladite plaque d'ancrage 18 étant appliquée contre la face arrière 17 de ladite plaque intérieure 4 (figure 4).

La mise en oeuvre des plots 16, faisant office d'éléments de liaison 6, permet ainsi d'obtenir une structure plus unitaire de la paroi 1, les plaques intermédiaire 3 et intérieure 4 étant prises en sandwich et assemblées par serrage entre les deux parois 2 et 18, ces dernières présentant notamment une résistance mécanique et une dureté élevées.

Cette disposition permet d'empêcher, lors d'une tentative de perçage de la paroi 1, l'enlèvement successif de parties, voire de la totalité, des plaques 2, 3 ou 4 par désolidarisation avec les plaques restantes, ce quel que soit l'endroit de l'attaque.

Selon une caractéristiques supplémentaire de l'invention, la paroi 1 peut comporter avantageusement une paroi supplémentaire 20, réalisée en un matériau conduisant bien la chaleur et appliquée sur la plaque d'ancrage 18, comportant une pluralité d'inserts 21, bons conducteurs thermiques, pouvant notamment être vissés et s'étendant, à travers la plaque d'ancrage 18, jusque dans la masse de la plaque intérieure 4.

Les ponts thermiques privilégiés constitués par les inserts 21 permettent d'évacuer les calories, apportées lors d'une attaque au chalumeau, du lieu d'attaque au niveau de la plaque intérieure 4 vers la plaque supplémentaire 20, où la chaleur pourra être répartie sur l'ensemble de la surface et y être dissipée.

De manière préférentielle, la plaque extérieure 2, les plots 16 et la plaque d'ancrage 18 sont réalisés en acier réfractaire soudable, la plaque intermédiaire 3 consiste en du graphite et la plaque intérieure 4, la plaque supplémentaire 20 et les inserts 21 sont réalisés en cuivre.

Grâce à l'invention, il est donc possible de réaliser une paroi 1 blindée composite, dont la fabrication ne nécessite aucune installation spéciale et dont la constitution peut être adaptée, avec une très grande souplesse, aux conditions de mise en oeuvre spécifiques de ladite paroi par simple variation des dimensions de ses plaques constitutives 2, 3 et 4 ou du nombre ou de la répartition de ses inserts 5.

Conformément à un mode de réalisation préféré de l'invention, les épaisseurs des différentes plaques 2, 3 et 4 peuvent s'établir comme suit : une couche de cuivre 8 surmoulée d'environ 10 mm, une âme 7 en grains de corindon enrobés de cuivre d'environ 14 mm, une plaque intermédiaire 3 en graphite d'environ 8 mm et, enfin, une plaque intérieure 4 en cuivre d'environ 8 mm.

Ainsi l'invention permet de réaliser des parois blindées relativement minces, éventuellement munies d'ouvertures, dont la résistance à l'effraction est nettement supérieure à celle des parois connues de l'art antérieur, notamment
les parois monolithiques, constituées par un matériau de base coulé.

En conséquence, les parois conformes à l'invention satisfont aux exigences des normes de sécurité françaises et étrangères les plus contraignantes, du fait notamment de leurs différents matériaux constitutifs et de leur structure particulière.

## Revendications

1. Paroi blindée composite, éventuellement pourvue d'un ou de plusieurs orifices fixes traversants, principalement constituée, d'une part, par une plaque extérieure (2) présentant une résistance élevée au chalumeau oxyacétylénique classique et également une résistance élevée aux outils de coupe et de perçage, caractérisée en ce qu'elle est constituée, d'autre part, par une plaque intermédiaire (3) combustible, avec dégagement de fumée et génération de flammes importants, ou résistant au chalumeau à poudre d'apport et, enfin, par une plaque intérieure en un matériau aisément usinable (4) présentant une résistance élevée au chalumeau classique et comportant des inserts (5) rapportés présentant une résistance élevée aux outils de coupe et de perçage, lesdites plaques (2, 3 et 4) étant assemblées entre elles au moyen d'éléments de liaison (6) disposés, le cas échéant, au niveau de leurs bords latéraux.

2. Paroi, selon la revendication 1, caractérisée en ce que la plaque extérieure (2) est réalisée en acier réfractaire soudable.

3. Paroi, selon la revendication 1, caractérisée en ce que la plaque extérieure (2) est composée d'une âme (7), venue de moulage, consistant en des grains de corindon ou de zircon intégrés dans une masse de cuivre et comportant, d'une part, sur sa face externe, une couche de cuivre (8) surmoulée et, d'autre part, sur sa face interne, un renfoncement pour le logement de la plaque intermédiaire (3).

4. Paroi, selon l'une quelconque des revendications 1 à 3, caractérisée en ce que la plaque intermédiaire (3) est réalisé en graphite.

5. Paroi, selon l'une quelconque des revendications 1 à 3, caractérisée en ce que la plaque intermédiaire (3) consiste en un produit bitumeux.

6. Paroi, selon l'une quelconque des revendications 1 à 5, caractérisée en ce que la plaque intérieure (4) est une plaque en cuivre.

7. Paroi, selon l'une quelconque des revendications 1 à 6, caractérisée en ce que les inserts (5) se présentent préférentiellement sous la forme de plaquettes métalliques recouvertes de poudre de diamant ou de plaquettes de zircon et sont enchâssés dans des rainures (9), ménagées dans la plaque intérieure (4), sur sa face tournée vers l'extérieur.

8. Paroi, selon l'une quelconque des revendications 1 à 7, caractérisée en ce que les inserts (5) sont essentiellement disposés au niveau des portions de paroi (1) reliant au moins deux orifices traversants (10) entre eux, au niveau des portions de paroi (1) attenantes aux orifices traversants (10), notamment au niveau des zones adjacentes aux angles desdits orifices traversants (10) de section parallélépipédique ou encore au niveau des portions de paroi (1) pouvant constituer, après découpage, en association avec un ou plusieurs orifices traversants des ouvertures de forme parallélépipédique de plus grandes dimensions (11).

9. Paroi, selon l'une quelconque des revendications 1 à 8, caractérisée en ce que les éléments de liaison (6) se présentent sous la forme d'agrafes en forme de U, dont un bras (12), prolongé par une âme (13) correspondante, est solidarisé avec la plaque extérieure (2) lors de la fabrication de cette dernière ou lors de l'assemblage de la paroi (1) blindée, et dont l'autre bras (14) est rapporté sur l'extrémité libre de l'âme (13) après mise en place de la plaque intermédiaire (3) et de la plaque intérieure (4).

10. Paroi, selon l'une quelconque des revendications 1 à 8, caractérisée en ce que la plaque extérieure (2) est munie d'une pluralité de plots (16) au niveau de sa face interne, traversant la plaque intermédiaire (3) et la plaque intérieure (4) et prenant appui sur la face arrière (17) de ladite plaque intérieure (4).

11. Paroi, selon la revendication 10, caractérisée en ce que les extrémités libres des plots (16) sont solidarisées avec une plaque d'ancrage (18) par soudage au niveau d'orifices (19) adaptés, ladite plaque d'ancrage (18) étant appliquée contre la face arrière (17) de ladite plaque intérieure (4).

12. Paroi, selon la revendication 11, caractérisée en ce qu'elle comporte une plaque supplémentaire (20), réalisée en un matériau conduisant bien la chaleur et appliquée sur la plaque d'ancrage (18), comportant une pluralité d'inserts (21), bons conducteurs thermiques, pouvant notamment être vissés et s'étendant, à travers la plaque d'ancrage (18), jusque dans la masse de la plaque intérieure (4).

13. Paroi, selon la revendication 12, caractérisée en ce que la plaque extérieure (2), les plots (16) et la plaque d'ancrage (18) sont réalisés en acier réfractaire soudable, en ce que la plaque intermédiaire (3) consiste en du graphite et en ce que la plaque intérieure (4), la plaque supplémentaire (20) et les inserts (21) sont réalisés en cuivre.

## Patentansprüche

1. Zusammengesetzte Panzerwand, eventuell mit einer oder mehreren hindurchgehenden, festen Öffnungen versehen, bestehend aus einer Außenplatte (2) mit hoher Widerstandsfähigkeit gegen herkömmliche Azetylenschweißbrenner und gleichermaßen hoher Widerstandsfähigkeit gegen Schneid- und Bohrwerkzeuge, gekennzeichnet durch eine brennbare Zwischenplatte (3) mit starker Rauchentwicklung und Flammenerzeugung oder gegen Pulverbrenner resistent sowie eine Innenplatte (4) aus leicht zu verarbeitendem Material, das hohe Widerstandsfähigkeit gegen herkömmliche Schweißbrenner hat, angesetzte Einsätze (5) mit hoher Widerstandsfähigkeit gegen Schneid- und Bohrwerkzeuge, wobei die Platten (2, 3, 4) mittels Verbindungselementen (6) zusammengehalten werden, die gegebenenfalls seitlich an der Wand angebracht sind.

2. Panzerwand nach Anspruch 1, dadurch gekennzeichnet, daß die Außenplatte (2) aus schweißbarem, bei hoher Temperatur feuerfestem Stahl besteht.

3. Panzerwand nach Anspruch 1, dadurch gekennzeichnet, daß die Außenplatte (2) aus einem Gußkern (7) aus Korundkörnern oder Zirkonkörnern besteht, der in eine Kupfermasse integriert ist, die auf ihrer einen Seite eine Lage aus gegossenem Kupfer hat, und auf ihrer Innenseite eine Einbuchtung für die Anbringung der Zwischenplatte (3) aufweist.

4. Panzerwand nach einem der Ansprüche 1 bis 3, dadurch gekennzeichnet, daß die Zwischenplatte (3) aus Graphit hergestellt ist.

5. Panzerwand nach einem der Ansprüche 1 bis 3, dadurch gekennzeichnet, daß die Zwischenplatte (3) aus einem bituminösen Produkt besteht.

6. Panzerwand nach einem der Ansprüche 1 bis 5, dadurch gekennzeichnet, daß die Innenplatte (4) eine Kupferplatte ist.

7. Panzerwand nach einem der Ansprüche 1 bis 6, dadurch gekennzeichnet, daß die Einsätze (5) vorzugsweise aus Metallplättchen mit Diamantpulver oder aus Zirkonplättchen bestehen und in Nuten (9) in der Innenplatte (4) auf der nach außen gerichteten Seite eingepaßt sind.

8. Panzerwand nach einem der Ansprüche 1 bis 7, dadurch gekennzeichnet, daß die Einsätze (5) hauptsächlich in Höhe der Wandteile (1) angebracht sind, die mindestens zwei durchgehende, feste Öffnungen miteinander verbinden, und zwar in Höhe der Wandteile (1) an die durchgehenden Öffnungen (10) anliegend, besonders in Höhe der anliegenden Zonen, die an die Winkel der durchgehenden Öffnungen (10) mit parallelepipedartigem Schnitt oder in Höhe der Wandteile (1) die nach Aufschneiden, zusammen mit einer oder mehreren Öffnungen, Einführungsöffnungen in parallelepipedartiger Gestalt (11) größerer Abmessung darstellen.

9. Panzerwand nach einem der Ansprüche 1 bis 8, dadurch gekennzeichnet, daß die Verbindungsteile (6) aus U-förmigen Klammern mit einer Brücke (13), einem Schenkel (12) und einem Schenkel (14) bestehen, aufgesetzt auf die Zwischenplatte (3) und die Innenplatte (4).

10. Panzerwand nach einem der Ansprüche 1 bis 8, dadurch gekennzeichnet, daß die Außenplatte (2) mehrere Klötze (16) in Höhe der Innenplatte hat, die Zwischenplatte (3) und die Innenplatte (4) durchgehend sind und sich auf der hinteren Seite (17) der Innenplatte (4) abstützen.

11. Panzerwand nach Anspruch 10, dadurch gekennzeichnet, daß die freien Enden der Klötze (16) mit einer Verankerungsplatte (18) in Höhe der angepaßten Öffnungen (19) verschweißt sind, und die Verankerungsplatte (18) an der hinteren Seite (17) der Innenplatte (4) anliegt.

12. Panzerwand nach Anspruch 11, dadurch gekennzeichnet, daß eine zusätzliche Platte (20) von hoher Wärmeleitfähigkeit vorgesehen und an der Verankerungsplatte (18) angebracht ist, und zwar mit mehreren wärmeleitenden Einsätzen (21), auch schraubbar und durch die Verankerungsplatte (18) bis in den Kern der Innenplatte (4) reichend.

13. Panzerwand nach Anspruch 12, dadurch gekennzeichnet, daß die Außenplatte (2), die Klötze (16) und die Verankerungsplatte (18) aus schweißbarem, bei hohen Temperaturen feuerfestem Stahl hergestellt sind, die Zwischenplatte (3) aus Graphit, die Innenplatte (4), die zusätzliche Platte (20) und die Einsätze (21) aus Kupfer hergestellt sind.

## Claims

1. Composite armoured wall, optionally provided with one or more stationary traversing orifices, mainly consisting, on the one hand, of an external plate (2) having high resistance to conventional oxyacetylene blowpipes and also high resistance to cutting and drilling tools, characterised in that it consists, on the other hand, of a combustible intermediate plate (3) with significant delivery of smoke and generation of flames, or resistant to added powder blowpipes and, finally, of an internal plate made of an easily machinable material (4) having high resistance to conventional blowpipes and comprising attached inserts (5) having high resistance to cutting and drilling tools, said plates (2, 3 and 4) being interconnected by means of connecting elements (6) arranged, if necessary, in the region of their lateral edges.

2. Wall according to claim 1, characterised in that the external plate (2) is produced from weldable refractory steel.

3. Wall according to claim 1, characterised in that the external plate (2) is composed of an integrally moulded core (7) consisting of grains of corundum or zirconium integrated in a copper mass and comprising, on the one hand, an over-moulded layer of copper (8) on its external face and, on the other hand, a recess for accommodating the intermediate plate (3) on its internal face.

4. Wall according to any one of claims 1 to 3, characterised in that the intermediate plate (3) is produced from graphite.

5. Wall according to any one of claims 1 to 3, characterised in that the intermediate plate (3) consists of a bituminous product.

6. Wall according to any one of claims 1 to 5, characterised in that the internal plate (4) is a copper plate.

7. Wall according to any one of claims 1 to 6, characterised in that the inserts (5) preferably have the form of metal laminae covered with diamond powder or zirconium laminae and are set in grooves (9) made in the internal plate (4) on its outwardly turned face.

8. Wall according to any one of claims 1 to 7, characterised in that the inserts (5) are essentially arranged in the region of the wall portions (1) connecting at least two traversing orifices (10) to one another in the region of the wall portions (1) adjacent to the traversing orifices (10), in particular in the region of the zones adjacent to the corners of said traversing orifices (10) of parallelepiped section or again in the region of the wall portions (1) which, after cutting, can constitute parallelepiped-shaped apertures having larger dimensions (11) in combination with one or more traversing orifices.

9. Wall according to any one of claims 1 to 8, characterised in that the connecting elements (6) have the form of U-shaped fasteners of which one arm (12), extended by a corresponding core (13), is connected to the external plate (2) during production of the external plate (2) or during assembly of the armoured wall (1) and of which the other arm (14) is attached to the free end of the core (13) after positioning of the intermediate plate (3) and of the internal plate (4).

10. Wall according to any one of claims 1 to 8, characterised in that the external plate (2) is equipped with a plurality of studs (16) in the region of its internal face traversing the intermediate plate (3) and the internal plate (4) and resting on the rear face (17) of said internal plate (4).

11. Wall according to claim 10, characterised in that the free ends of the studs (16) are connected to an anchorage plate (18) by welding in the region of appropriate orifices (19), said anchorage plate (18) being applied to the rear face (17) of said internal plate (4).

12. Wall according to claim 11, characterised in that it comprises an additional plate (20) produced from a material which is a good conductor of heat and applied to the anchorage plate (18) comprising a plurality of inserts (21) which are good conductors of heat and can be screwed, in particular, and extend through the anchorage plate (18) into the mass of the internal plate (4).

13. Wall according to claim 12, characterised in that the external plate (2), the studs (16) and the anchorage plate (18) are produced from weldable refractory steel, in that the intermediate plate (3) consists of graphite and in that the internal plate (4), the additional plate (20) and the inserts (21) are produced from copper.
